# FASCICULE DE BREVET EUROPEEN

(11) **EP 2 593 353 B1**
(45) Date de publication et mention de la délivrance du brevet: **31.12.2014**
(21) Numéro de dépôt: 11743116.3
(22) Date de dépôt: 13.07.2011
(51) Int. Cl.: B63B 7/08

(54) **PERFECTIONNEMENT AUX BATEAUX AVEC BORDES GONFLABLES**
VERBESSERUNGEN AN BOOTEN MIT AUFBLASBARER BEPLANKUNG
IMPROVEMENT TO BOATS HAVING INFLATABLE PLANKING

(30) Priorité: 13.07.2010 FR 1055726
(43) Date de publication de la demande: 22.05.2013
(73) Titulaire: Zodiac Milpro International, 75009 Paris (FR)
(72) Inventeur: BOUDEAU, Lionel, F-75015 Paris (FR); RAVARY, Erwann, E-17495 Palau-saverdera (ES); LAVORATA, Marc, F-75013 Paris (FR)
(74) Mandataire: Cabinet Plasseraud
(86) Numéro de dépôt international: PCT/FR2011/051681
(87) Numéro de publication internationale: WO 2012/007694

(56) Documents cités:
- EP-A1- 0 419 888
- DE-C- 716 211
- FR-A1- 2 578 220
- GB-A- 980 705
- GB-A- 2 161 118
- US-A- 4 348 779

## Description

### Objet de l'invention

La présente invention concerne les bateaux du type semi-rigide, c'est-à-dire des bateaux qui comportent une coque en matériau rigide et un bordé constitué d'un ou de plusieurs boudins gonflables.

### Etat de la technique et problèmes

Les bateaux du type semi-rigide cumulent les avantages des bateaux pneumatiques et des bateaux à coque rigide.

Les boudins cylindriques qui forment le bordé ont une section circulaire à l'état gonflé et leur diamètre est de l'ordre de 50 à 60 cm, ce qui procure une très bonne flottabilité. Le maître-couple de ce genre de bateau est très important avec un poids et un encombrement relativement modérés lorsque les boudins sont dégonflés. La stabilité de ce type de bateau est rassurante et sécurisante pour les passagers. De plus, la coque rigide est protégée par la présence des boudins gonflables qui s'étendent depuis la proue jusqu'à la poupe.

Toutefois, cette combinaison du genre coque rigide et boudins gonflables présente des inconvénients qui sont liés à la présence de ces boudins gonflables.

En effet, ces boudins empiètent sur une partie de la coque rigide qui correspond au pont du bateau. La surface utile et habitable du pont s'en trouve d'autant plus réduite.

Le rapport entre la surface logeable et la surface liée au périmètre global du bateau n'est pas aussi bon que celui d'un bateau à coque rigide.
En outre, le document EP 0 419 888 A divulgue un bateau du type semi-rigide selon le préambule de la revendication 1.

### Avantages de la solution selon l'invention

La présente invention propose un aménagement pour ce type de bateau qui permet d'améliorer de façon sensible ce rapport de surface entre la surface logeable et la surface attachée au périmètre du bateau, ce qui permet d'accroître, à l'intérieur dudit bateau, la surface habitable. Cet accroissement permet d'améliorer la circulation à bord, voire d'installer des équipements complémentaires comme des sièges ou même, pour un bateau avec moteur in-bord, il permet notamment d'améliorer l'accessibilité au moteur, voire l'installation de moteur(s) plus volumineux.

La présente invention propose un aménagement qui n'enlève pratiquement rien aux caractéristiques de flottabilité de ce type de bateau ni à la sécurité, et cet aménagement maintient les caractéristiques qui concernent la résistance aux chocs dudit bateau aussi bien au niveau de la proue qu'au niveau de la poupe et même, latéralement.

### Solutions apportées par l'invention

Le bateau selon l'invention comporte une coque rigide associée à un ou plusieurs boudins gonflables qui font office de bordés, et ladite coque rigide présente la particularité de comporter, au niveau de son pont, deux types de support pour ce ou ces boudins :
- d'une part, un support en forme de gouttière pour accueillir, au niveau de la proue et/ou au niveau de la poupe, un tronçon de boudin de section circulaire, lequel support se situe sensiblement au niveau du pont, coopérant avec une portion longitudinale de l'enveloppe cylindrique dudit tronçon de proue et/ou de poupe,
- d'autre part, un support en forme de paroi de bordé qui s'étend entre ladite proue et ladite poupe, aménagé pour coopérer avec une structure en forme de tronçon de boudin gonflable qui s'étend longitudinalement entre lesdits tronçons de proue et de poupe, lequel support en forme de paroi s'élève sur une hauteur qui correspond sensiblement au diamètre desdits tronçons de poupe et de proue et sa position latérale est telle que sa face externe se situe sensiblement dans le plan médian vertical desdits tronçons de proue et de poupe.

Selon l'invention, la structure en forme de tronçon de boudin gonflable qui est associée à la paroi de bordé comporte une section en forme de D dont la face plane est appliquée sur la face externe de ladite paroi de bordé et dont la face courbe se situe dans le prolongement des parties externes des tronçons de proue et de poupe.

Avantageusement, le tronçon à section en D est fixé à la partie inférieure et à la partie supérieure de la paroi de bordé.

Avantageusement, la partie inférieure du tronçon à section en D comporte une ralingue qui s'enfile dans une rainure de la coque rigide, laquelle rainure est disposée à la partie inférieure de la paroi de bordé.

Dans ce cas, avantageusement de plus, d'une part, la ralingue située à la partie inférieure du tronçon à section en D peut constituer un prolongement de la ralingue des tronçons de proue et/ou de poupe, et, d'autre part, la rainure d'accueil de ladite ralingue peut s'étendre sur toute la longueur de la coque rigide.

Avantageusement, la partie supérieure du tronçon à section en D comporte une bande en toile qui est soit enfilée dans un rail, soit boulonnée sur la partie supérieure de la paroi de bordé, avec interposition d'un ruban métallique.

Avantageusement de plus, le tronçon à section en D s'étend, entre la poupe et la proue, sur une longueur qui correspond au moins à la moitié de la longueur du bateau, avec une majeure partie de la longueur dudit tronçon disposée du côté de la poupe.

Selon l'invention, le tronçon à section en D comprend au moins deux volumes gonflables, lesquels volumes sont, pour l'un, constitué d'une partie interne sensiblement verticale avec un volume gonflable en toile ou tissu étanche à deux faces parallèles, ayant, à l'état gonflé, la forme d'un boudin de section sensiblement rectangulaire allongée, accolé et fixé par sa face interne contre la face externe de la paroi de bordé, et, pour l'autre, sur la partie externe, d'un boudin à section en D gonflable, accolé et fixé par sa face plane sur la face externe des deux faces parallèles de la partie interne, c'est-à-dire sur la face externe du boudin gonflable interne.

En plus, le ou les boudins gonflables est ou sont assemblé(s) avec la paroi de bordé, à sa partie supérieure et à sa partie inférieure, au moyen de cornières souples, de préférence en toile ou tissu étanche, collées directement sur ledit bordé.

### Détail des figures d'accompagnement de la description

Pour pouvoir être exécutée, l'invention est exposée de façon suffisamment claire et complète dans la description suivante qui, en plus, est accompagnée de dessins dans lesquels :
- la figure 1 est une demi-vue de gauche, en plan, d'un bateau semi-rigide classique ;
- la figure 2 est une demi-vue de droite, en plan, d'un bateau semi-rigide aménagé selon l'invention ;
- la figure 3 est une vue en coupe transversale d'un boudin de section circulaire disposé au niveau de la poupe ou de la proue du bateau ;
- la figure 4a concerne un mode de réalisation qui ne fait pas partie de l'invention; elle est une vue en coupe transversale d'un boudin gonflable unique à section en D accolé à une paroi faisant office de bordé;
- la figure 4b est une vue en coupe transversale d'un boudin gonflable interne à section rectangulaire accolé à la paroi de bordé, avec un boudin gonflable externe à section en D, accolé par sa face plane contre la face plane externe du boudin interne;
- la figure 5 montre, en perspective, un boudin selon l'invention qui fait office de bordé ;
- la figure 6 montre un système d'assemblage du boudin sur la coque semi-rigide au niveau des portions cylindriques dudit boudin ;
- la figure 7 montre une fixation de la partie inférieure du tronçon de boudin à section en D, sur la coque rigide ; et
- la figure 8 montre une fixation de la partie supérieure du tronçon de boudin à section en D, sur la paroi faisant office de bordé.

### Description détaillée de l'invention

Le bateau, ou embarcation, représenté en plan figure 1, sous la forme d'une demi-vue schématique, comprend une coque 1 rigide et un bordé en forme de boudin 2 gonflable, lequel boudin peut comporter plusieurs compartiments gonflables séparément.

Ce boudin 2 gonflable s'étend entre la poupe 3 et la proue 4 et sa section, sur toute la longueur du bordé, est circulaire. Ce boudin 2, comme représenté figure 3, repose sur un support 5 en forme de gouttière qui court sur la périphérie de la coque rigide 1, au niveau de la périphérie du pont 6.

Ce support 5 a une section en forme d'arc de cercle pour accueillir une portion de l'enveloppe cylindrique du boudin 2 et, en particulier, une bande longitudinale située à la partie inférieure dudit boudin. Le boudin 2 comporte, sur sa longueur, une ralingue 7 qui s'engage et coopère, comme représentée figure 6, avec une glissière 8 aménagée sur le rebord 9 externe de la coque rigide 1, à l'intersection de ce rebord 9 et de l'extrémité de la surface du support 5. Le boudin 2 peut également, être fixé par des moyens appropriés sur l'autre extrémité du support 5 et en particulier l'extrémité 10 intérieure située du côté du pont 6 du bateau.

La figure 2 montre, sous la forme d'une demi-vue en plan, le bateau selon l'invention qui comprend une coque rigide 11 et un boudin 12 dont la section évolue entre la proue 3 et la poupe 4. Le boudin 12 comprend plusieurs tronçons qui forment une continuité :
- un tronçon avant 13 au niveau de la proue 3 dont la section est circulaire, comme représenté figure 3,
- un tronçon arrière 14 au niveau de la poupe 4 dont la section est également circulaire, avec un diamètre identique ou sensiblement supérieur à celui du diamètre du tronçon 13,
- et, entre les deux, un tronçon 15 dont la section est en forme de D, lequel tronçon 15 est en appui sur une paroi 16 qui s'étend en hauteur depuis le pont 6, sur le rebord 9, à la périphérie de la coque rigide 11, dont le pont 6 et le rebord 9 ainsi que le support 5 sont analogues à ceux de la coque 1 de la figure 1.

Ce tronçon 15 s'étend sur une longueur qui correspond, par exemple, au moins à la moitié de la longueur totale du bateau et il se situe, pour l'essentiel, plutôt vers l'arrière, c'est-à-dire vers la poupe dudit bateau, dans la zone du pont 6 qui comporte des sièges, par exemple.

Le tronçon 15 peut comporter, à sa partie inférieure, comme représenté figure 7, une ralingue 17, laquelle ralingue 17 se situe, par exemple, dans le prolongement des ralingues 7, analogues à celles du bateau de la figure 1, et disposées sur les tronçons 13 et 14, assurant une continuité. De même, la gorge 18 aménagée sur le rebord 9 de la coque 11, à la partie inférieure de la face 19 externe de la paroi 16, peut constituer un prolongement et une continuité de la gorge 8, analogue à celle du bateau de la figure 1, et aménagée au niveau de la poupe et de la proue de ladite coque 11.

A la partie supérieure de la paroi 16, le tronçon 15 peut comporter une bande 20 complémentaire façonnée en équerre, laquelle bande 20 est assemblée sur l'extrémité supérieure de la paroi 16 au moyen de vis 21 avec, par exemple, interposition d'un ruban métallique 22.

Ce tronçon 15 peut être constitué d'un volume unique, comme représenté sur la figure 4a, mais, selon l'invention, comporte plusieurs volumes gonflables séparément comme représentés sur la figure 4b.

Sur la figure 4a, le tronçon 15 de section en forme de D est constitué d'un unique boudin gonflable de section en D, accolé et fixé, par exemple par collage, par sa face plane sensiblement verticale directement contre la face externe 19 de la paroi de bordé 16, tandis que sa face courbe est dans le prolongement des parties externes des tronçons avant 13 et arrière 14 du boudin 12.

Sur la figure 4b, les deux volumes gonflables sont constitués, pour l'un, d'une partie interne sensiblement verticale ayant un volume gonflable en tissu H²P, c'est-à-dire un tissu étanche à deux faces parallèles et, pour l'autre partie, la partie extérieure, d'un flotteur à section en D. On obtient ainsi un boudin gonflable interne 26 dont la forme, à l'état gonflé, est sensiblement parallélépipédique de section transversale de forme sensiblement rectangulaire allongée sensiblement verticalement et à sommets arrondis, directement accolé et fixé, par exemple par collage, contre la face externe 19 de la paroi de bordé 16, par celle qui constitue la face interne parmi les deux faces parallèles de toile ou tissu étanche qui délimitent le boudin gonflable 26, tandis que la partie extérieure est constituée d'un boudin externe 25, de section transversale en forme de D à l'état gonflé, directement accolé et fixé par sa face plane sensiblement verticale contre la surface externe du boudin gonflable interne 26, c'est-à-dire contre celle des deux faces parallèles en toile ou tissu étanche de ce boudin 26 qui constitue sa face externe.

En d'autres termes, le flotteur gonflable du tronçon 15 de section en forme de D est un flotteur constitué de deux boudins gonflables, dont un boudin externe 25 de section en D fixé par sa face plane contre la face plane externe d'un boudin interne 26 de section sensiblement rectangulaire allongée dans le sens vertical, et lui-même fixé par sa face plane interne contre la face externe 19 de la paroi de bordé 16.

La réalisation selon la figure 4b à deux boudins gonflables 25 et 26 pour constituer le tronçon 15 de section en forme de D a pour avantage d'améliorer la résistance aux chocs et la sécurité du bateau. En effet, si le boudin externe 25 vient à être déchiré ou à se dégonfler, accidentellement, alors il subsiste le boudin interne 26, qui continue à assurer une flottabilité réduite mais suffisante pour maintenir le bateau à flots.

La figure 5 montre l'allure générale d'un boudin 12 selon l'invention, lequel boudin est représenté en perspective sous la forme d'une demi-vue. On retrouve le tronçon 13 de section circulaire disposé au niveau de la proue 3 et le tronçon 14 de section circulaire qui est disposé au niveau de la poupe 4 avec, entre les deux, le tronçon 15 dont la section est en forme de D, lequel tronçon 15 forme une continuité entre les tronçons 13 et 14.

On retrouve aussi, à la partie inférieure du boudin 12, la ralingue 7 pour les tronçons 13 et 14 et la ralingue 17 pour le tronçon 15, lesquelles ralingues forment en fait une seule et même ralingue qui s'étend sur toute la longueur des trois tronçons.

La partie supérieure du tronçon 15 comporte une bande 20 qui permet de réaliser sa fixation sur la partie supérieure de la paroi 16 de la coque rigide 1.

En variante, à la place de la fixation de la partie inférieure du tronçon 15 de section en forme de D par ralingue 17 dans une gorge 18 et à la fixation de la bande 20 de l'extrémité supérieure de ce tronçon 15 sur l'extrémité supérieure de la paroi 16 de bordé par des vis 21, avec interposition d'un ruban métallique 22, le tronçon 15 de section en forme de D peut être fixé à sa partie supérieure et à sa partie inférieure sur la paroi 16 de bordé au moyen de cornières souples, en toile ou tissu, qui sont collées directement sur cette paroi 16 de bordé.

Le gain obtenu pour l'habitabilité de ce type de bateau n'est pas négligeable comme on peut le remarquer figure 2, en comparaison avec l'habitabilité qui apparaît figure 1. La demi-largeur L11 du pont 6 au niveau du tronçon 15, sur la figure 2, est supérieure à la demi-largeur L1 du pont 6 de la figure 1 et le rapport des surfaces, dans cette zone est de l'ordre de 30 à 40 % en plus, en faveur du bateau selon l'invention.

## Revendications

1. Bateau comprenant une coque (11) rigide comportant un ou plusieurs boudins (12) gonflables qui font office de bordés, ladite coque (11) rigide présentant la particularité de comporter, au niveau de son pont (6), deux types de support pour ce ou ces boudins :
- d'une part, un support (5) en forme de gouttière pour accueillir, au niveau de la proue (3) et/ou au niveau de la poupe (4), un tronçon (13, 14) de boudin (12) de section circulaire, ledit support (5) se situant sensiblement au niveau du pont (6), coopérant avec une portion longitudinale de l'enveloppe cylindrique dudit tronçon de boudin,
- d'autre part, un support en forme de paroi (16) de bordé qui s'étend entre la proue (3) et la poupe (4), laquelle paroi est aménagée pour coopérer avec une structure en forme de tronçon (15) de boudin gonflable qui s'étend longitudinalement entre la proue (3) et la poupe (4), lequel support en forme de paroi (16) s'élève sur une hauteur qui correspond sensiblement au diamètre du tronçon (13) de proue (3) et/ou du tronçon (14) de poupe (4) et sa position latérale est telle que sa face (19) externe se situe sensiblement dans le plan médian vertical du tronçon (13) de proue (3) et/ou du tronçon (14) de poupe (4), lequel tronçon (15) de boudin gonflable comporte une section en forme de D dont la face plane est appliquée sur la face (19) externe de ladite paroi (16) de bordé et dont la face courbe se situe dans le prolongement des parties externes du tronçon (13) de proue (3) et/ou du tronçon (14) de poupe (4),
**caractérisé en ce que** le tronçon (15) de boudin à section en D comprend au moins deux volumes gonflables, lesquels volumes sont, pour l'un, constitué d'une partie interne sensiblement verticale avec un volume gonflable en toile ou tissu étanche à deux faces parallèles ayant, à l'état gonflé, la forme d'un boudin (26) de section sensiblement rectangulaire allongée, accolé et fixé par sa face interne contre la face externe (19) de la paroi (16) de bordé, et, pour l'autre, sur la partie externe, constitué d'un boudin (25) à section en D gonflable, accolé par sa face plane sur la face externe du boudin gonflable interne (26).

2. Bateau selon la revendication 1, **caractérisé en ce que** le tronçon (15) de boudin gonflable à section en D est fixé à la partie inférieure et à la partie supérieure de la paroi (16) de bordé.

3. Bateau selon la revendication 2, **caractérisé en ce que** la partie inférieure du tronçon (15) de boudin gonflable à section en D comporte une ralingue (17) qui s'enfile dans une rainure (18) de la coque (1) rigide, laquelle rainure (18) est disposée à la partie inférieure de la paroi (16) de bordé.

4. Bateau selon la revendication 3, **caractérisé en ce que**, d'une part, la ralingue (17) située à la partie inférieure du tronçon (15) de boudin gonflable à section en D constitue un prolongement de la ralingue (7) du tronçon (13, 14) de proue et/ou du tronçon de poupe, et, d'autre part, la rainure d'accueil de ladite ralingue s'étend sur toute la longueur de la coque (1) rigide.

5. Bateau selon l'une quelconque des revendications 2 à 4, **caractérise en ce que** la partie supérieure du tronçon (15) de boudin gonflable à section en D comporte une bande (20) en toile qui est soit enfilée dans un rail, soit boulonnée sur la partie supérieure de la paroi (16) de bordé, avec interposition d'un ruban (22) métallique.

6. Bateau selon l'une quelconque des revendications 1 à 5, **caractérisé en ce que** le tronçon (15) de boudin gonflable à section en D s'étend, entre la proue (3) et la poupe (4), sur une longueur qui correspond au moins à la moitié de la longueur dudit bateau, avec une majeure partie de cette longueur disposée du côté de la poupe.

7. Bateau selon l'une quelconque des revendications 1, 2 et 6, **caractérisé en ce que** le ou les boudin(s) gonflable(s) est ou sont assemblé(s) avec la paroi (16) de bordé, à sa partie supérieure et à sa partie inférieure au moyen de cornières collées directement sur ladite paroi (16) de bordé.

## Patentansprüche

1. Boot, umfassend einen starren Rumpf (11), der einen aufblasbaren Schlauch oder mehrere aufblasbare Schläuche (12) umfasst, der bzw. die als Beplankung dient bzw. dienen, wobei der starre Rumpf (11) die Besonderheit aufweist, dass er an sein Deck (6) zwei Arten von Halterungen für diesen Schlauch bzw. diese Schläuche aufweist:
- einerseits eine rinnenförmige Halterung (5) um am Bug (3) und/oder am Heck (4) ein Teilstück (13, 14) des Schlauchs (12) mit kreisförmigem Querschnitt aufzunehmen, wobei sich die Halterung (5) im Wesentlichen am Deck (6) befindet und mit einem Längsteil der zylindrischen Hülle des Schlauchteilstücks zusammenwirkt,
- andererseits eine Halterung in Form einer Beplankungswand (16), die sich zwischen dem Bug (3) und dem Heck (4) erstreckt, wobei diese Wand eingerichtet ist, um mit einer Struktur in Form eines aufblasbaren Schlauchteilstücks (15) zusammenzuwirken, die sich in Längsrichtung zwischen dem Bug (3) und dem Heck (4) erstreckt, wobei die Halterung in Form einer Wand (16) bis zu einer Höhe ansteigt, die im Wesentlichen dem Durchmesser des Teilstücks (13) des Bugs (3) und/oder des Teilstücks (14) des Hecks (4) entspricht, und ihre seitliche Position derart ist, dass sich ihre Außenseite (19) im Wesentlichen in der senkrechten Mittelebene des Teilstücks (13) des Bugs (3) und/oder des Teilstücks (14) des Hecks (4) befindet, wobei dieses aufblasbare Schlauchteilstück (15) einen D-förmigen Querschnitt umfasst, dessen ebene Seite an die Außenseite (19) der Beplankungswand (16) angelegt ist und dessen gekrümmte Seite sich in der Verlängerung der Außenteile des Teilstücks (13) des Bugs (3) und/oder des Teilstücks (14) des Hecks (4) befindet,
**dadurch gekennzeichnet, dass** das Schlauchteilstück (15) mit D-förmigem Querschnitt mindestens zwei aufblasbare Räume umfasst, wobei diese Räume zum einen aus einem im Wesentlichen senkrechten Innenteil mit einem aufblasbaren Raum aus dichter Leitwand oder Stoff mit zwei parallelen Seiten, der im aufgeblasenen Zustand die Form eines Schlauchs (26) mit einem im Wesentlichen längsrechteckigen Querschnitt aufweist, der über seine Innenseite an die Außenseite (19) der Beplankungswand (16) angefügt und daran befestigt ist, und zum anderen auf dem Außenteil aus einem aufblasbaren Schlauch (25) mit D-förmigem Querschnitt, der über seine ebene Seite an die Außenseite des aufblasbaren Innenschlauchs (26) angefügt ist, bestehen.

2. Boot nach Anspruch 1, **dadurch gekennzeichnet, dass** das aufblasbare Schlauchteilstück (15) mit D-förmigem Querschnitt an dem unteren Teil und an dem oberen Teil der Beplankungswand (16) befestigt ist.

3. Boot nach Anspruch 2, **dadurch gekennzeichnet, dass** der untere Teil des aufblasbaren Schlauchteilstücks (15) mit D-förmigem Querschnitt ein Liek (17) umfasst, das in eine Nut (18) des starren Rumpfs (1) aufgefädelt wird, wobei die Nut (18) an dem unteren Teil der Beplankungswand (16) angeordnet ist.

4. Boot nach Anspruch 3, **dadurch gekennzeichnet, dass** einerseits das Liek (17), das sich an dem unteren Teil des aufblasbaren Schlauchteilstücks (15) mit D-förmigem Querschnitt befindet, eine Verlängerung des Lieks (7) des Bugteilstücks (13, 14) und/oder des Heckteilstücks bildet, und sich andererseits die Nut zur Aufnahme der Liek über die gesamte Länge des starren Rumpfs (1) erstreckt.

5. Boot nach einem der Ansprüche 2 bis 4, **dadurch gekennzeichnet, dass** der obere Teil des aufblasbaren Schlauchteilstücks (15) mit D-förmigem Querschnitt einen Leinenstreifen (20) umfasst, der entweder auf eine Schiene aufgefädelt wird oder an dem oberen Teil der Beplankungswand (16) unter Einschiebung eines Metallstreifens (22) angeschraubt wird.

6. Boot nach einem der Ansprüche 1 bis 5, **dadurch gekennzeichnet, dass** sich das aufblasbare Schlauchteilstück (15) mit D-förmigem Querschnitt zwischen dem Bug (3) und dem Heck (4) über eine Länge erstreckt, die mindestens der Hälfte der Länge des Boots entspricht, wobei der größte Teil dieser Länge bugseitig angeordnet ist.

7. Boot nach einem der Ansprüche 1, 2 und 6, **dadurch gekennzeichnet, dass** der aufblasbare Schlauch oder die aufblasbaren Schläuche an ihrem oberen Teil und ihrem unteren Teil mittels Winkeleisen, die direkt an die Beplankungswand (16) geklebt werden, mit der Beplankungswand zusammengefügt ist bzw. sind.

## Claims

1. Boat comprising a rigid hull (11) comprising one or more inflatable tubes (12) which act as upper side walls, said rigid hull (11) having the characteristic of comprising, at its deck (6), two types of holder for the tube(s) :
- on the one hand a gutter-shaped holder (5) for receiving, at the bow (3) and/or at stern (4), a section (13, 14) of tube (12) having a circular cross-section, said holder (5) being positioned substantially at the level of the deck (6), cooperating with a longitudinal portion of the cylindrical envelope of said tube section,
- on the other hand a holder in the form of an upper side wall segment (16) extending between the bow (3) and the stern (4), said wall segment being arranged to cooperate with a structure in the form of an inflatable tube section (15) which extends longitudinally between the bow (3) and the stern (4), said holder in the form of a wall segment (16) extending to a height which substantially corresponds to the diameter of said bow (3) section (13) and/or stern (4) section (14) and its lateral position being such that its outer face (19) is located substantially in the vertical mid-plane of the bow (3) section (13) and/or stern (4) section (14), said inflatable tube section (15) having a D-shaped cross-section in which the flat face is applied against the outer face (19) of said upper side wall segment (16) and the curved face is located in the extension of the outer portions of the bow (3) section (13) and/or stern (4) section (14), **characterized in that** the tube section (15) having a D-shaped cross-section comprises at least two inflatable volumes, one of said volumes consisting of a substantially vertical inner part with an inflatable volume of watertight cloth or fabric having two parallel faces, forming, in the inflated state, a tube shape (26) with a substantially elongated rectangular cross-section, attached and fixed by its inner face to the outer face (19) of the upper side wall segment (16), and the other of said volumes, the outer part, consisting of an inflatable tube (25) having a D-shaped cross-section, attached by its flat face to the outer face of the inner inflatable tube (26).

2. Boat according to claim 1, **characterized in that** the inflatable tube section (15) having a D-shaped cross-section is attached to the lower portion and to the upper portion of the upper side wall segment (16).

3. Boat according to claim 2, **characterized in that** the lower portion of the inflatable tube section (15) having a D-shaped cross-section comprises a bolt rope (17) which is threaded in a groove (18) in the rigid hull (1), said groove (18) being arranged in the lower portion of the upper side wall segment (16).

4. Boat according to claim 3, **characterized in that** the bolt rope (17) located in the lower portion of the inflatable tube section (15) having a D-shaped cross-section is an extension of the bolt rope (7) of the bow section (13) and/or the stern section (14), and the groove receiving said bolt rope extends for the entire length of the rigid hull (1).

5. Boat according to any one of claims 2 to 4, **characterized in that** the upper portion of the inflatable tube section (15) having a D-shaped cross-section comprises a band (20) of fabric which is either slipped into a track, or bolted onto the upper portion of the upper side wall segment (16), with a metal strip (22) placed between them.

6. Boat according to any one of claims 1 to 5, **characterized in that** the inflatable tube section (15) having a D-shaped cross-section extends, between the bow (3) and the stern (4), for a length corresponding to at least half the length of said boat, with a major portion of this length arranged on the stern side.

7. Boat according to any one of claims 1, 2 or 6, **characterized in that** the inflatable tube or tubes is/are assembled with the upper side wall segment (16), to its upper portion and its lower portion, by means of angle attachments glued directly to said upper side wall segment (16).
